# EUROPÄISCHE PATENTSCHRIFT

(11) **EP 0 545 855 B1**
(45) Veröffentlichungstag und Bekanntmachung des Hinweises auf die Patenterteilung: **21.02.1996**
(21) Anmeldenummer: 92810842.2
(22) Anmeldetag: 03.11.1992
(51) Int. Cl.: D03D 47/24

(54) **Vorrichtung zur Beschleunigung des Projektils einer Projektilwebmaschine**
Apparatus for accelerating projectiles from a dummy shuttle loom
Dispositif pour accélérer le projectile d'un métier à tisser à projectile

(30) Priorität: 03.12.1991 CH 3546/91
(43) Veröffentlichungstag der Anmeldung: 09.06.1993
(73) Patentinhaber: SULZER RÜTI AG, CH-8630 Rüti (CH)
(72) Erfinder: Vezzu, Danilo, CH-8630 Rüti (CH)
(74) Vertreter: Hammer, Bruno, Dr.

(56) Entgegenhaltungen:
- CH-A- 473 925
- CH-A- 636 655
- US-A- 2 715 422
- US-A- 4 922 967

## Beschreibung

Die Erfindung betrifft eine Vorrichtung zur Beschleunigung des Projektils einer Projektilwebmaschine gemäss dem Oberbegriff des Anspruchs 1. Sie betrifft weiter eine Projektilwebmaschine mit der erfindungsgemässen Vorrichtung.

Aus der US Patentanmeldung 4,922,967 ist ein Antrieb für die Projektile einer Projektilwebmaschine bekannt, der mit einem Schlagstück direkt auf das in einer geraden Führungsbahn geführte Projektil einwirkt. Das Schlagstück ist auf einem Schlaghebel an seinem vom Torsionsstab entfernten Ende befestigt und bewegt sich auf einer praktisch kreisförmigen Bahn. Der Schlaghebel ist über das Schlagstück mit der Hinterseite des Projektils, im Bereich der Stossfläche, in Kontakt und beschleunigt dieses in einigen wenigen Millisekunden auf einem Weg von wenigen Zentimetern mit einer Beschleunigung von bis zu 30'000 m/sec auf Geschwindigkeiten von bis zu 60 m/sec. Die Schlagfläche des Schlagstücks sowie die Stossfläche des Projektils sind daher einer hohen Beanspruchung ausgesetzt, was sich in einem entsprechenden Verschleiss niederschlägt.

Die Erfindung hat zur Aufgabe eine Vorrichtung zur Beschleunigung des Projektils von Webmaschinen zu schaffen, bei der sich der Verschleiss an der Stossfläche des Projektils sowie an der Schlagfläche des Schlagstücks reduziert. Erfindungsgemäss wird die Aufgabe dadurch gelösst, dass ein aktives oder passives Ausrichtelement derart auf die Stellung des Schlagstückes einwirkt, dass während der Schussauslösung eine Schlagfläche des Schlagstückes zur Stossfläche des Projektils angepasst liegt. Die abhängigen Ansprüche beziehen sich auf besonders vorteilhafte Ausbildungen der Erfindung.

Die Vorrichtung zur Beschleunigung des Projektils einer Projektilwebmaschine weist eine Torsionsstab-Abschussvorrichtung mit einem Schlaghebel auf, der an seinem vom Torsionsstab abgekehrten Ende ein Schlagstück aufweist, das beim Abschuss direkt auf die Stossfläche des Projektils einwirkt. Das Projektil für die Webmaschine, das ein von einem Hohlkörper gebildetes Gehäuse aufweist, kann in Flugrichtung betrachtet hinten teilweise geschlossen sein. Das auf dem Schlaghebel drehbar angeordnete Schlagstück weist mindestens eine Schlagfläche auf, die sich durch ein Ausrichtelement derart ausrichtet, dass spätestens unmittelbar vor, bei oder nach der Schussauslösung die Schlagfläche zur Stossfläche des Projektils angepasst liegt, so zum Beispiel als zwei parallel oder annähernd parallel liegende Flächen. Die Stossenergie überträgt sich gleichmässig über die Stossfläche verteilt auf das Projektil, was den Verschleiss von Schlagfläche und Stossfläche vorteilhaft beeinflusst.

Weiter wirkt sich vorteilhaft aus, dass das Projektil aufgrund der definierten Lage der Schlagfläche mit einem geringen Abstand zwischen Schlagfläche und Stossfläche in die Abschussvorrichtung einlegbar ist, was den Schlag auf die Stossfläche reduziert.

Ein weiterer Vorteil ist darin zu sehen, dass das Schlagstück während der Beschleunigungsphase des Projektils mit dem Ausrichtelement nicht in Berührung kommt.

Anhand der schematischen Zeichnungen, welche Beispiele der Erfindung und Einzelheiten davon zeigen, wird die Erfindung näher erläutert.

Es zeigt:
- Fig. 1: schematisch, mit ausgezogenen Linien einen Teil der erfindungsgemässen Abschussvorrichtung einer Projektilwebmaschine vor und gestrichtelt nach dem Abschuss des Projektils;
- Fig. 2: eine schematische Seitenansicht eines Schlaghebels mit Schlagstück und mit dem Projektil in verschiedenen Positionen während und nach dem Abschuss des Projektils;
- Fig. 3a: ein Schlaghebel mit einem um einen bestimmten Winkel drehbaren, T-förmigen Schlagstück;
- Fig. 3b: der Schlaghebel mit gedrehtem, T-förmigen Schlagstück;
- Fig. 3c: eine Ansicht des Schlaghebels in Abschussrichtung;
- Fig. 3d: eine Ansicht des T-förmigen Schlagstücks;
- Fig. 4a: ein Schlaghebel mit einem U-förmigen Schlagstück;
- Fig. 4b: ein Längsschnitt durch den Schlaghebel mit U-förmigem Schlagstück;
- Fig. 5: eine weitere Form eines drehbaren Schlagstücks;
- Fig. 6a: ein Ausrichtelement mit der gegenseitigen Lage von Schlagstück und Projektil unmittelbar vor und gestrichelt während der Schussabgabe;
- Fig. 6b: die Wirkung des Ausrichtelementes auf die Stellung des Schlagstücks während dem Spannen des Schlaghebels;
- Fig. 6c: die Wirkung eines Ausrichtelementes auf die Stellung des Schlagstücks während dem Spannen des Schlaghebels;
- Fig. 7: die Lage des Schlagstücks relativ zum Projektil während der Beschleunigungsphase des Projektils;
- Fig. 8: ein federartiges Ausrichtelement;
- Fig. 9: ein weiteres Ausrichtelement;
- Fig. 10: ein weiteres, aktiv bewegtes Ausrichtelement.

Fig. 1 zeigt die Projektil-Beschleunigungsvorrichtung 1 der nicht gezeigten Projektilwebmaschine. Mit dem Torsionsstab 2 ist ein Schlaghebel 3 am einen Ende drehfest verbunden. Das andere Ende des Schlaghebels 3 weist ein drehbares Schlagstück 34 auf, dessen Schlagfläche 33 spätestens unmittelbar vor der Schussauslösung zur Stossfläche 43 des Projektils 4 angepasst liegt. Das in Abschussrichtung mehrfach geführte Projektil 4 schiesst nach dem Abschuss in einem durch Führungszähne 11 gebildeten Kanal 10 durch das Webfach und trägt derart den Schussfaden 14 ein. Die Führungszähne sind auf der Weblade 13 angebracht. Der Torsionsstab 2 ist an seinem anderen, hier nicht gezeigten Ende fest eingespannt und wird an seinem anderen Ende verdreht und gespannt. Der zurückgeschnellte Schlaghebel 3' ist in Fig. 1 teilweise gestrichelt dargestellt. Die Projektile 4 werden nacheinander mit dem schwenkbaren Projektilheber 7 von der gestrichelt dargestellten Position 7' mit Projektil 4' in die Abschussposition gebracht, d.h. dem Schlagstück 34 des Schlaghebels 3 vorgelegt. Bei bekannten Projektilwebmaschinen erfolgt der Rücktransport der Projektile 4' zum Projektilheber 7' beispielsweise mit einer hier nicht gezeigten Transportkette.

Der Abschuss eines Projektils 4 und die Drehbewegung des Schlaghebels 3 auf dem Torsionsstab 2 sind anhand der Ansicht von Fig. 2 veranschaulicht. Mit 3' und 3'' sind zwei weitere Positionen und mit 3‴ die Umkehrposition des Schlaghebels gestrichelt gezeichnet. Die Abschussphase ist nach der Drehung des Schlaghebels 3 um den Winkel α praktisch abgeschlossen, während der Schlaghebel 3 bis zur Umkehrposition 3‴ um den Winkel β weiterdreht. Während dem Spannen des Schlaghebels bewegt sich dieser wieder in seine Ausgangsposition 3 zurück, wobei zwischen der Ausgangsposition 3 und mindestens einem Teil des Winkelbereiches α ein Ausrichtelement 5 die Lage des Schlagstückes 34 beeinflusst.

In Fig. 3a ist das Schlagstück 34 des Schlaghebels 3 mit einer Buchse 35', die auf einem Bolzen 35 aufgepresst ist, drehbar gelagert und weist eine in Abschussrichtung T-förmig verbreiterte, plane Schlagfläche 33 auf. Im gezeigten Ausführungsbeispiel steht die Schlagfläche 33 in der Abschussstellung senkrecht zur Abschussrichtung. Auch von der Senkrechten abweichende Abschussstellungen der Schlagfläche 33 sind anwendbar, wobei die Stossfläche 43 des Projektils jeweils parallel oder annähernd parallel zur Schlagfläche 33 liegt. Das Ausrichtelement wirkt auf mindestens eine Fläche des Schlagstückes 34 ein. So eignet sich beispielsweise die Fläche 37 um als Leitfläche mit dem Ausrichtelement 5 in Kontakt zu treten. Die Anschlagfläche 36 begrenzt, wie in Fig. 3b dargestellt, das Neigungsspiel δ des Schlagstückes 34. Fig. 3c zeigt eine Ansicht des Schlaghebels 3 mit Schlagstück 34 in Abschussrichtung. Ein Ausführungsbeispiel eines Schlagstückes 34 mit Schlagfläche 33 und Leitfläche 37 ist in Fig. 3d dargestellt. Das Schlagstück 34 ist vorzugsweise derart gestaltet, dass es bezüglich seiner Drehung um die Buchse 35' ausgewuchtet ist.

Fig. 4a und Fig. 4b zeigt als weiteres Ausführungsbeispiel ein U-förmig ausgebildetes Schlagstück 34, das sonst bezüglich Funktion mit dem Schlagstück gemäss Fig. 3a identisch ist. Die breite Leitfläche 37 bewirkt eine Reduktion der Flächenpressung der berührenden Fläche mit dem Ausrichtelement 5. Eine T-förmige Verbreiterung derjenigen Bereiche der Leitfläche 37, die mit dem Ausrichtelement 5 in Berührung kommen, kann auch im Ausführungsbeispiel gemäss Fig. 3d vorteilhaft sein.

In Fig. 5 ist das Schlagstück 34 als drehbares Vieleck, z.B. als Sechseck, ausgeführt, wobei die verschiedenen Vielecksflächen z.B. aufeinanderfolgend als Schlagfläche 33 beziehungsweise als Leitfläche 37 dienen können.

Fig. 6a zeigt den Schlaghebel 3 mit dem zugehörigen Schlagstück 34 sowie das Projektil 4 in Abschussstellung. Die Lage der Schlagfläche 33 des Schlagstücks 34 ist durch das Ausrichtelement 50 parallel oder annähernd parallel zur Stossfläche 43 des Projektils 4 fixiert. Die definierte Lage der Schlagfläche 33 erlaubt es, das Projektil 4 mittels der Projektilsheber 7 derart in die Abschussposition einzulegen, dass der Abstand zwischen Stossfläche 43 und Schlagfläche 33 üblicherweise Bruchteilen eines Millimeters beträgt. Dadurch trifft die Schlagfläche 33 nach erfolgter Schussauslösung mit einer idealerweise vernachlässigbar kleinen Geschwindigkeit und mit einem vernachlässigbaren Winkel zwischen Schlagfläche 33 und Stossfläche 43 auf die Stossfläche 43 auf und beschleunigt das Projektil 4 zunehmend unter gegenseitiger Kontakthaltung. Der Führungsbalken 8 zwingt das Projektil 4' zu einer Linearbewegung in Abschussrichtung, wogegen das Schlagstück 34' eine Kreisbahn beschreibt, weshalb die Schlagfläche 33 unter Kontakthaltung vertikal zur Schussrichtung über die Stossfläche 43 gleitet.

Fig. 6b zeigt den Schlaghebel 3 mit dem zugehörigen Schlagstück 34 nach Abschluss des Spannvorganges sowie verschiedene mögliche Stellungen des Schlagstückes 34‴, 34'' sowie 34' während dem Spannen des Schlaghebels 3. Das Schlagstück 34 weist ein Neigungsspiel δ auf, sodass die dargestellten Stellungen 34', 34'' und 34‴ des Schlagstückes zur Veranschaulichung der Wirkung der Leitfläche 51 ausgewählt wurden, die Stellungen jedoch nur ein Spezialfall vieler möglicher Stellungen, abhängig vom Neigungsspiel δ, sind.

Bezüglich dem Einfluss auf die Stellung des Schlagstückes 34 lassen sich im Leit- oder Ausrichtelement 50 vier Bereiche unterscheiden. Im Einlaufbereich σ' reduziert sich der Abstand zwischen der Leitfläche 51 und der kreisförmigen Bahn des Drehzentrum des Schlagstückes 34.

Nach einem Bereich σ'' mit konstantem Abstand folgt ein weiterer Bereich σ‴ mit sich reduzierendem Abstand und schliesslich der Bereich σ'''', der derart gestaltet ist, dass die Leitfläche 37 des Schlagstücks 34 sowie die Leitfläche 51 mindestens teilweise ohne Spiel aufeinander zu liegen kommen und dadurch die Lage des Schlagstückes 34 fixieren. Im dargestellten Beispiel beschränkt die Leitfläche 51 des Leitelementes 5 das Neigungsspiel δ des Schlagstücks 34 im Bereich σ‴, um im folgenden Bereich σ'''' das Schlagstück 34 spielfrei in einer definierten Lage zu fixieren. Es kann sich als vorteilhaft erweisen mit der Spielverengung des Neigungswinkels δ bereits in den Bereichen σ' sowie σ'' zu beginnen.

Die Schläge der Leitfläche 37 auf die Leitfläche 51 während dem Spannen des Schlaghebels 3 lassen sich reduzieren oder sogar eliminieren, wenn der Aufprallwinkel der beiden Flächen möglichst flach ausfällt. Der Verlauf der Leitfläche 37 des Schlagstückes 34 kann, wie in Fig. 3a dargestellt, ebenfalls in einen Einlaufbereich Γ', einen Ausrichtbereich Γ'' sowie einen Haltebereich Γ‴ unterteil sein, um ein schlagarmes Zusammenwirken der beiden Leitflächen 37 und 51 zu ermöglichen.

Zusätzlich kann der Winkelgeschwindigkeitsverlauf des Schlaghebels 3 während dem Spannen durch entsprechend geformte Nockenscheiben beeinflusst werden, sodass zum Beispiel der Bereich der ersten Kontaktnahme der beiden Leitflächen 37 und 51 mit einer entsprechend kleinen Winkelgeschwindigkeit durchfahren wird.

Die Schläge zwischen den Leitflächen 37 und 51 lassen sich weiter reduzieren indem das Ausrichtelement 50 besonders senkrecht zur Projektilschussbahn federne Eigenschaften aufweist, beispielsweise durch die Fertigung des Ausrichtelementes 50 aus einem weichen Material wie z.B. Kunststoff oder eine Lagerung des Ausrichtelementes 50 auf federnden Elementen.

Fig. 6c zeigt den Schlaghebel 3 mit dem zugehörigen Schlagstück 34 nach Abschluss des Spannvorganges sowie verschiedene Stellungen des Schlagstückes 34‴, 34'' sowie 34' während dem Spannen des Schlaghebels 3. Im Gegensatz zu Fig. 6b fehlt der die Lage des Schlagstückes 34 fixierende Bereich σ'''', weshalb das Schlagstück 34 in der Ausgangsposition mit geringem Neigungsspiel behaftet ist.

Die Lage des Schlagstückes 34 relativ zum Projektil 4 während der Beschleunigungsphase des Projektils 4 ist in Fig. 7 dargestellt. Ausgehend von der Lage 340' zu Beginn der Beschleunigung bewegt sich das Schlagstück 34 relativ zum Projektil zur Lage der maximalen Beschleunigung 340'', um die Projektilbeschleunigung in der Lage 340‴ zu beenden. Die Schlagfläche 33 gleitet unter Kontakthaltung vertikal zur Schussrichtung über die Stossfläche 43. Der Schwerpunkt S des Schlagstückes 34 hat mindestens vom Beschleunigungsbeginn 340' bis zur maximalen Beschleunigung 340'' in Abschussrichtung innerhalb der Stossfläche 43 des Projektils 4 zu liegen. Ein Abkippen des Schlagstückes 34 unter Aufhebung der flächigen Kontakthaltung sollte höchstens gegen Ende der Projektilbeschleunigung im Bereich der Stellung 340‴ erfolgen.

Ein weiteres Ausführungsbeispiel eines Ausrichtelementes ist in Fig. 8 gezeigt. Das Ausrichtelement 52 ist federartig ausgebildet, z.B. als Blattfeder, die in einem Einspannelement 53 eingespannt ist. Das Einspannelement 53 kann auch federnde Eigenschaften besitzen, derart, dass das Ausrichtelement 52 als starrer Körper ausführbar ist. Das Ausrichtelement 52 mit dem Einspannelement 53 kann natürlich auch ein Bestandteil des Ausrichtelementes 50 sein, indem z.B. das Ausrichtelement 52 den Haltebereich σ'''' bildet.

Ein weiteres Ausführungsbeispiel eines Ausrichtelementes ist in Fig. 9 gezeigt. In den letzten Bruchteilen des Spannvorganges des Schlaghebels 3 trifft das gestrichelt dargestellte Schlagstück 34' mit einer vorzugsweise sehr kleinen Winkelgeschwindigkeit auf das Ausrichtelement 54 auf. Das Schlagstück 34 wird durch die weitere Drehung des Schlaghebels 3 durch das Ausrichtelement 54 ausgerichtet. Federnde Eigenschaften des Ausrichtelementes 54 in Abschussrichtung des Projektils 4 sind vorteilhaft.

Wie in Fig. 10 dargestellt lässt sich das Schlagstück 34 auch durch ein aktives, motorisch angetriebenes Ausrichtelment 55 ausrichten, das zum Beispiel in der Ausgangsposition des Schlaghebels, vor der Schussauslösung, durch lineare oder drehende Bewegung die Neigung des Schlagstückes beeinflusst.

## Patentansprüche

1. Vorrichtung zur Beschleunigung des Projektils (4) einer Projektilwebmaschine, mit einem auf einem Torsionsstab befestigten Schlaghebel (3), der auf seinem dem Torsionsstab (2) entfernten Ende ein drehbar befestigtes Schlagstück (34) aufweist, das beim Beschleunigen des Projektils (4) direkt auf eine Stossfläche (43) des Projektils einwirkt und sich auf einer kreisförmigen Bahn bewegt, dadurch gekennzeichnet, dass ein Ausrichtelement (5) auf das Schlagstück (34) einwirkt und die Stellung des Schlagstückes derart beeinflusst, dass während der Schussauslösung eine Schlagfläche (33) des Schlagstückes (34) zur Stossfläche (43) des Projektils (4) angepasst liegt.

2. Vorrichtung nach Anspruch 1, dadurch gekennzeichnet, dass das Schlagstück (34) am Ende des Schlaghebels (3) durch Befestigungselemente (35, 35') drehbar gelagert und bezüglich diesem Drehzentrum ausgewuchtet ist.

3. Vorrichtung nach einem der Ansprüche 1 oder 2, dadurch gekennzeichnet, dass beim Abschussvorgang ein Teil der Schlagfläche (33) auf einen Teil der Stossfläche (43) einwirkt, wobei sich die jeweils wirksame Stoss- bzw. Schlagfläche beim Abschussvorgang verändert und/oder verschiebt.

4. Vorrichtung nach einem der Ansprüche 1 bis 3, dadurch gekennzeichnet, dass das Schlagstück (34) die Form eines Vielecks hat, dessen Vielecksflächen die Schlagflächen (33) sind.

5. Vorrichtung nach einem der Ansprüche 1 bis 3, dadurch gekennzeichnet, dass das Schlagstück (34) eine einzige, ebene Schlagfläche (33) aufweist, die beim Abschussvorgang ständig auf die Stossfläche (43) des Projektils (4) einwirkt.

6. Vorrichtung nach Anspruch 5, dadurch gekennzeichnet, dass das Schlagstück (34) T-förmig gebildet ist, wobei die Schlagfläche (33) die Verbreiterung bildet.

7. Vorrichtung nach Anspruch 5, dadurch gekennzeichnet, dass das Schlagstück (34) U-förmig gebildet ist, wobei die Schlagfläche (33) eine ebene Fläche bildet.

8. Vorrichtung nach einem der Ansprüche 1 bis 7, dadurch gekennzeichnet, dass das Schlagstück (34) ein definiertes Neigungsspiel 6 aufweist.

9. Vorrichtung nach einem der Ansprüche 1 bis 8, dadurch gekennzeichnet, dass das Schlagstück (34) eine Leitfläche (37) mit einem Kurvenzug aufweist, der sich entsprechend der Einwirkung des Ausrichtelementes (50) aus einem Einlaufbereich Γ' einem Ausrichtbereich Γ'' sowie einem Haltebereich r''' zusammensetzt.

10. Vorrichtung nach einem der Ansprüche 1 bis 9, dadurch gekennzeichnet, dass die Projektion des Schwerpunktes in Abschussrichtung des Schlagstücks (34) vom Beschleunigungsbeginn (340') bis mindestens zum Bereich der maximalen Beschleunigung (340'') innerhalb der Stossfläche (43) des Projektils (4) liegt.

11. Vorrichtung nach einem der Ansprüche 1 bis 10, dadurch gekennzeichnet, dass durch die Wirkung des Ausrichtelementes (50) die Schlagfläche (33) des Schlagstücks (34) vor, bei oder nach der Schussauslösung parallel oder beinahe Parallel zur Stossfläche (43) des Projektils (4) liegt.

12. Vorrichtung nach einem der Ansprüche 1 bis 11, dadurch gekennzeichnet, dass das Ausrichtelement (50) das Neigungsspiel δ des Schlagstückes (34) mindestens gegen Ende des Spannvorganges des Schlaghebels (3) einschränkt.

13. Vorrichtung nach einem der Ansprüche 1 bis 12, dadurch gekennzeichnet, dass das passive Ausrichtelement (50) eine ausrichtende Leitfläche (51) aufweist mit einer Kurvenform, die sich mindestens aus einem Einlaufbereich σ' sowie einem Ausrichtbereich σ‴ zusammensetzt.

14. Vorrichtung nach einem der Ansprüche 1 bis 13, dadurch gekennzeichnet, dass die ausrichtende Leitfläche (51) des Ausrichtelementes (50) eine Kurve bildet, wobei der Ausrichtbereich σ‴ das Neigungsspiel δ des Schlagstückes (34) auf einen Bruchteil seines ursprünglichen Bereichs reduziert.

15. Vorrichtung nach einem der Ansprüche 1 bis 14, dadurch gekennzeichnet, dass die ausrichtende Leitfläche (51) des Ausrichtelementes (50) eine Kurve bildet, die zusätzlich einen Haltebereich σ'''' enthält, in welchem sich das Spiel zur Leitfläche (37) aufhebt.

16. Vorrichtung nach einem der Ansprüche 1 bis 15, dadurch gekennzeichnet, dass das Schlagstück (34) sich gegen Ende des Spannvorganges gegen ein passives Ausrichtelement (53) anschlägt, was das Neigungsspiel δ des Schlagstückes (34) einschränkt oder unterbindet.

17. Vorrichtung nach einem der Ansprüche 1 bis 16, dadurch gekennzeichnet, dass das Ausrichtelement (52) federnde Eigenschaften besitzt.

18. Vorrichtung nach einem der Ansprüche 1 bis 12, dadurch gekennzeichnet, dass ein aktives, motorisch betriebenes Ausrichtelement (55) in der Stillstandphase des Schlaghebels (3) das Neigungsspiel6 des Schlagstückes (34) einschränkt oder unterbindet.

19. Projektilwebmaschine mit einer Vorrichtung zur Beschleunigung des Projektils nach einem der Ansprüche 1 bis 18.

## Claims

1. A mechanism for accelerating the projectile (4) in a projectile
loom, having a striker lever (3) fastened to a torsion bar and exhibiting a striker piece (34) which at the end of it remote from the torsion bar (2) is fastened so as to be able to turn and during the acceleration of the projectile (4) acts directly upon an impact face (43) on the projectile and moves along a circular path, characterized in that an alignment member (5) acts upon the striker piece (34) and influences the position of the striker piece in order that during triggering of the weft insertion a striker face (33) on the striker piece (34) lies adapted to the impact face (43) on the projectile (4).

2. A mechanism as in Claim 1, characterized in that
the striker piece (34) is supported to be able to turn at the end of the striker lever (3) by fasteners (35, 35') and is counterbalanced about this centre of rotation.

3. A mechanism as in one of the Claims 1 or 2, characterized in that
during the launching process one part of the striker face (33) acts upon one part of the impact face, though the impact face or striker face effective at any time during the launching process changes and/or shifts.

4. A mechanism as in one of the Claims 1 to 3, characterized in that
the striker piece (34) has the shape of a polygon the polygonal faces of which are the striker faces (33).

5. A mechanism as in one of the Claims 1 to 3, characterized in that
the striker piece (34) exhibits a single striker face (33) which during the launching process acts steadily against the impact face (43) on the projectile (4).

6. A mechanism as in Claim 5, characterized in that
the striker piece (34) is formed in the shape of a T, the wide part forming the striker face (33).

7. A mechanism as in Claim 5, characterized in that
the striker piece (34) is formed in the shape of a U, a plane area forming the striker face (33).

8. A mechanism as in one of the Claims 1 to 7, characterized in that
the striker piece (34) exhibits a definite angular play δ.

9. A mechanism as in one of the Claims 1 to 8, characterized in that
the striker piece (34) exhibits a guideface (37) having a curving outline which to correspond with the action of the alignment member (50) is composed of an entry range Γ', an alignment range Γ'' and a retainer range Γ'''.

10. A mechanism as in one of the Claims 1 to 9, characterized in that
from the start (340') of acceleration up to at least the range (340") of maximum acceleration the projection in the direction of launch of the centre of gravity of the striker piece (34) lies within the impact face (43) on the projectile (4).

11. A mechanism as in one of the Claims 1 to 10, characterized in that
before, at or after the triggering of the weft insertion, through the action of the alignment member (50) the striker face (33) on the striker piece (34) lies in parallel with or nearly in parallel with the impact face (43) on the projectile (4).

12. A mechanism as in one of the Claims 1 to 11, characterized in that
the alignment member (50) restricts the angular play δ of the striker piece (34) at least towards the end of the process of stressing the striker lever (3).

13. A mechanism as in one of the Claims 1 to 12, characterized in that
the passive alignment member (50) exhibits an aligning guideface (51) having a curved shape which is composd of at least one entry range σ' as well as an alignment range σ'''.

14. A mechanism as in one of the Claims 1 to 13, characterized in that
the aligning guideface (51) on the alignment member (50) forms a curve in which the alignment range σ''' reduces the angular play δ of the striker piece (34) to a fraction of its original range.

15. A mechanism as in one of the Claims 1 to 14, characterized in that
the aligning guideface (51) on the alignment member (50) forms a curve which includes in addition a retainer range σ'''' in which the play at the guideface (37) is cancelled.

16. A mechanism as in one of the Claims 1 to 15, characterized in that
the striker piece (34) is stopped twards the end of the stressing process against a passive alignment member (53) which restricts or eliminates the angular play δ of the striker piece (34).

17. A mechanism as in one of the Claims 1 to 16, characterized in that
the alignment member (52) has springy properties.

18. A mechanism as in one of the Claims 1 to 12, characterized in that
in the standstill phase of the striker lever (3) an active motor-operated alignment member (55) restricts or eliminates the angular play δ of the striker piece (34).

19. A projectile loom having a mechanism for accelerating the projectile as in one of the Claims 1 to 18.

## Revendications

1. Dispositif d'accélération du projectile (4) d'une machine à tisser à projectiles, comprenant un levier de frappe (3) fixé sur une barre de torsion et dont l'extrémité distante de la barre de torsion (2) comporte une pièce de frappe (34) montée rotative, agissant directement sur une surface de percussion (43) du projectile pendant l'accélération du projectile (4) et se déplaçant sur une voie circulaire, caractérisé en ce qu'un élément d'orientation (5) agit sur la pièce de frappe (34) et modifie la position de la pièce de frappe de manière que pendant le déclenchement de l'insertion de la trame, une surface de frappe (33) de la pièce de frappe (34) se trouve ajustée sur la surface d'impact (43) du projectile (4).

2. Dispositif selon la revendication 1, caractérisé en ce que la pièce de frappe (34) est montée rotative à l'extrémité du levier de frappe (33) au moyen d'éléments de montage (35, 35') et est équilibrée par rapport à ce centre de rotation.

3. Dispositif selon l'une des revendications 1 ou 2, caractérisé en ce qu'au moment du processus de lancement, une partie de la surface de frappe (33) agit sur une partie de la surface de percussion (43), chacune des surfaces actives de percussion et de frappe changeant et/ou se déplaçant au cours du processus de lancement.

4. Dispositif selon l'une des revendications 1 à 3, caractérisé en ce que la pièce de frappe (34) a la forme d'un polygone dont les surfaces du polygone sont les surfaces de frappe (33).

5. Dispositif selon l'une des revendications 1 à 3, caractérisé en ce que la pièce de frappe (34) comporte une unique surface plane de frappe (33) qui agit en permanence sur la surface d'impact (43) du projectile (4) pendant le processus de lancement.

6. Dispositif selon la revendication 5, caractérisé en ce que la pièce de frappe (34) est en forme de T, la surface de frappe (33) formant l'élargissement.

7. Dispositif selon la revendication 5, caractérisé en ce que la pièce de frappe (34) est en forme d'étrier, la surface de frappe (33) formant une surface plane.

8. Dispositif selon l'une des revendications 1 à 7, caractérisé en ce que la pièce de percussion (34) présente un jeu défini d'inclinaison δ.

9. Dispositif selon l'une des revendications 1 à 8, caractérisé en ce que la pièce de percussion (34) présente une surface de guidage (37) comportant une séquence de courbes qui se compose, en correspondance avec l'action de l'élément d'orientation (50) ainsi que d'une zone de tête Γ', d'une zone d'orientation Γ'' ainsi que d'une zone de maintien Γ'''.

10. Dispositif selon l'une des revendications 1 à 9, caractérisé en ce que la projection du centre de gravité dans la direction de lancement de la pièce de frappe (34) va du début de l'accélération (340') au moins jusqu'à la zone de l'accélération maximale (340") à l'intérieur de la surface de percussion (43) du projectile (4).

11. Dispositif selon l'une des revendications 1 à 10, caractérisé en ce que l'action de l'élément d'orientation (50) situe la surface de frappe (33) de la pièce de frappe (34) avant, pendant ou après le déclenchement de l'insertion de la trame parallèlement ou à peu près parallèlement à la surface d'impact (43) du projectile (4).

12. Dispositif selon l'une des revendications 1 à 11, caractérisé en ce que l'élément d'orientation (50) limite le jeu d'inclinaison δ de la pièce de frappe (34) au moins vers la fin du processus d'armement du levier de frappe (3).

13. Dispositif selon l'une des revendications 1 à 12, caractérisé en ce que l'élément passif d'orientation (50) présente une surface de guidage d'orientation (51) ayant une forme de courbe qui se compose d'au moins une zone de tête σ' et d'une zone d'orientation σ'''.

14. Dispositif selon l'une des revendications 1 à 13, caractérisé en ce que la surface de guidage d'orientation (51) de l'élément d'orientation (50) forme une courbe, la zone d'orientation σ''' réduisant le jeu d'inclinaison δ de la pièce de frappe (34) à une fraction de sa plage initiale.

15. Dispositif selon l'une des revendications 1 à 14, caractérisé en ce que la surface de guidage d'orientation (51) de l'élément d'orientation (50) forme une courbe qui comprend accessoirement une zone de maintien σ'''' dans laquelle le jeu par rapport à la surface de guidage (37) s'équilibre.

16. Dispositif selon l'une des revendications 1 à 15, caractérisé en ce que la pièce de frappe (34) bute vers la fin du processus d'armement contre un élément passif d'orientation (53), ce qui limite ou interrompt le jeu d'inclinaison δ de la pièce de frappe (34).

17. Dispositif selon l'une des revendications 1 à 16, caractérisé en ce que l'élément d'orientation (52) a des caractéristiques d'élasticité.

18. Dispositif selon l'une des revendications 1 à 12, caractérisé en ce qu'un élément d'orientation actif (55) qui est commandé par moteur limite ou interrompt le jeu d'inclinaison δ de la pièce de frappe (34) à la phase d'immobilisation du levier de frappe (3).

19. Machine à tisser à projectiles équipée d'un dispositif d'accélération du projectile selon l'une des revendications 1 à 18.
